# EUROPÄISCHE PATENTSCHRIFT

(11) **EP 1 876 319 B1**
(45) Veröffentlichungstag und Bekanntmachung des Hinweises auf die Patenterteilung: **15.10.2014**
(21) Anmeldenummer: 06116726.8
(22) Anmeldetag: 06.07.2006
(51) Int. Cl.: E05D 15/52, E05D 15/10

(54) **Gleitfuehrung fuer Schiebefluegel oder Abstellschiebefluegel**
Sliding guide for sliding wings or wings movable into a parallel plane
Coulisseau de guidage pour panneaux coulissants ou déplaçables selon un plan parallèle

(43) Veröffentlichungstag der Anmeldung: 09.01.2008
(73) Patentinhaber: HAUTAU GmbH, 31691 Helpsen (DE)
(72) Erfinder: Fingerle, Stefan, 31691 Helpsen (DE); Muegge, Dirk, 31688 Nienstädt (DE)
(74) Vertreter: Dantz, Jan Henning

(56) Entgegenhaltungen:
- EP-A- 1 577 472
- EP-A1- 0 531 626
- DE-C1- 3 540 347
- DE-U1-202004 000 610
- FR-A1- 2 670 528

## Beschreibung

Die Erfindung betrifft eine Gleitführung für Schiebe- oder Abstellschiebeflügel von Fenstern, Türen oder dgl. Bei derartigen seitlich verfahrbaren (bewegbaren) Flügeln, sind am Blendrahmen oder dgl. fest angeordnete Führungsschienen, insbesondere für den oberen Bereich des Flügels, vorgesehen, der mit diesen über einen oder mehrere Ausstellarme verbunden ist, welche über einen Gelenkbolzen mit einem in der Führungsschiene gleitend verschiebbaren Gleitstück verbunden ist.

Bei bekannten Gleitführungen wird ein relativ langer oder hoher Gelenkbolzen benötigt, der am Ende des Ausstellarmes angebracht ist und dann von unten durch die Längsnut (den Längsspalt) der Führungsschiene in Eingriff mit dem bereits in der Führungsschiene angeordneten Gleitstück gebracht werden muss, was ein starkes Biegen des Ausstellarmes nach unten erfordert, sofern der Ausstellarm im Bereich seiner Anbringung nicht von vorne herein mit einem relativ großem Spiel versehen ist, vgl. DE 35 40 347 C1 (Carl Fuhr), dort insbesondere Figuren 3, 4 mit dem langen Gelenkbolzen 19 am Ausstellarm 18.

Ein weiterer Nachteil bekannter Ausführungen besteht darin, dass bei diesen das Geleitstück mehrere innen liegende Bauelemente zum Verrasten des Gelenkbolzens mit dem Gleitstück benötigt. Diese Bauelemente müssen ihrer Breite nach so bemessen sein, dass sie im Fall einer Zerstörung des - gegebenenfalls aus Kunststoff bestehenden - Gleitstückes nicht durch die Längsnut (den Längsspalt) fallen, sondern in der Führungsschiene verbleiben, um den Flügel auch in diesem Notfall zu halten. Diese Bauelemente sind zumeist aus Stahl hergestellt. Das Ganze erfordert eine entsprechend aufwändige Montage. Hinzu kommt, dass der Gelenkbolzen am Ausstellarm durch Nieten oder dgl. befestigt ist, vgl. De 35 40 347 C1 (Carl Fuhr), dort Spalte 3, Zeilen 30 bis 47, insbesondere Zeilen 37/38.

Bei diesen bekannten Fällen sind in der Kippstellung des Flügels die notwendigen Entkupplungsschritte (die Auslösung), die für das Aushängen des Flügels erforderlich sind, von außen und damit für Unbefugte erkennbar.

Es ist Aufgabe der Erfindung, eine Gleitführung vorzusehen, insbesondere für die Oberseite des Flügels, bei der die aufgezeigten Nachteile vermieden sind und die sich durch einen einfacheren Aufbau und einen leichteren Montagevorgang auszeichnet.

Diese Aufgabe wird durch eine Gleitführung mit den Merkmalen des Anspruchs 1 gelöst.

Bei dieser Lösung ist der Gelenkbolzen nicht bleibend mit dem Ende des Ausstellarmes (fest) verbunden, z.B. vernietet. Vielmehr wird er zuerst mit dem Gleitstück zu einer Einheit vormontiert, die dann in die Führungsschiene eingeführt wird, worauf der Gelenkbolzen mit dem Ende des Ausstellarmes lösbar verbunden wird.

Der Gelenkbolzen kann entsprechend kürzer ausgebildet werden, was nur ein schwaches Nach-unten-Biegen des Ausstellarmes für dessen Verbindung mit dem Bolzen erfordert.

Eine besonders einfache, reibungs- und geräuscharme Ausführung ergibt sich nach Anspruch 3 in Verbindung mit Anspruch 1 oder mit Anspruch 7.

Nach dem Verbinden des Gleitstücks mit dem Ausstellarm kann dieser partiell oder komplett mit einer Abdeckung versehen werden. Hiermit können zur Rauminnenseite sichtbare Beschlagteile verdeckt, aber insbesondere auch die Kupplungsstelle abgedeckt werden. Die bei den bekannten Systemen in Kippstellung des Flügels von aussen sichtbare Auslösung ist hierdurch nicht mehr sichtbar.

Weitere Einzelheiten und Vorteile ergeben sich aus der nachfolgenden Beschreibung eines in den Figuren dargestellten Ausführungsbeispiels. Es zeigen:
- Figur 1:: in Seitenansicht eine Gleitführung für die Oberseite eine Flügels;
- Figur 2:: im Schnitt entlang der horizontalen Schnittebene Y-Y gemäß Figur 1 die Einheit aus Gelenkbolzen und Gleitstück der Gleitführung nach Figur 1;
- Figur 3:: einen Querschnitt entlang der Schnittebene X-X der Figur 1 durch die in Figur 2 dargestellte Einheit;
- Figur 4:: Teile der Gleitführung in perspektivischer Darstellung vor ihrer Montage;
- Figur 5:: eine vergrößerte Darstellung des Gleitstücks 4, ohne Schiene 1, nach der Montage.

Figur 1 zeigt Teile der Gleitführung eines Beispiels im fertig montierten Zustand und in der Schließstellung (des nicht dargestellten Flügels). Die zugehörige Führungsschiene 1 ist in Seitenansicht gezeigt, ebenso der unter dieser liegende Ausstellarm 3, dessen rechtes Ende an der Oberseite des zugehörigen Flügels in bekannter Weise angebracht ist. Der Flügel ist nicht gezeigt. Am linken Ende des Ausstellarmes 3 ist ein Abschnitt des unteren Endes eines Gelenkbolzens 2 erkennbar. Ferner sind in Figur 1 die horizontale Schnittebene Y-Y der Darstellung von **Figur 2** und die senkrechte Schnittebene X-X der Figur 3 eingezeichnet.

Die Gleitführung oder der Arm 8 kann als Ganzes gegen Sicht vom Innenraum durch ein Kappenelement 10 abgedeckt werden, das mit einer entsprechenden Ausnehmung 10a den Gelenkbolzen 2 nach Figur 4 umgreift. Damit ist selbst in der Kippstellung des Flügels der Auslösungsweg der Einheit von außen her nicht mehr einsehbar. Der nicht abgedeckte innere Arm 8 wird im Folgenden ohne das Kappenelement 10 in seiner Funktion erläutert.

Wie besser aus den Darstellungen der **Figuren 3** und **4** erkennbar ist, weist die Führungsschiene 1 auf der Unterseite einen über ihre Länge durchgehende Spalt 1a von einer Breite auf, die ein ausreichendes Spiel für den bei Betrieb wandernden Gelenkbolzen 2 aufweist. Der Spalt ist durch profilierte Randbereiche 1b und 1c begrenzt, die zugleich als Gleitschienen für das im Inneren der Führungsschiene reibungs- und geräuscharm bewegliche Gleitstück 4 dienen. Auch die den inneren Hohlraum (als Nut oder Längsspalt) der Schiene 1 begrenzenden Wände sind profiliert und bilden so Innenführungen für das Gleitstück. Dies wird auch "Innenkanal" genannt.

Das Gleitstück 4 ist in bevorzugter Ausführung einstückig aus einem Kunststoff durch Spritzgießen geformt. Es weist, wie die Figuren 2 und 3 sowie 5 zeigen, im Inneren einen zentralen Sitz 5 für den Gelenkbolzen 2 auf (kurz: Bolzen 2). In diesen Sitz gelangt der Gelenkbolzen auf sehr einfache Weise. In Fluchtung mit dem Sitz 5 weist das Gleitstück an einer seiner Seitenflächen eine Einführöffnung für den Bolzen auf, die frei zugänglich ist, solange das Gleitstück noch nicht in die Führungsschiene eingefädelt ist.

Die Einführöffnung hat verschiedene Bereiche von unterschiedlicher Weite. Das lässt sich an Hand der in Figur 4 und 5 am deutlichsten erkennbaren Ausgestaltung des Gelenkbolzens 2 verstehen, der bevorzugt aus Stahl hergestellt ist.

Der Bolzen weist einen Kopf 2a mit einem Durchmesser auf, der grösser als die Weite des Spaltes 1a an der Unterseite der Führungsschiene 1 ist. Der Kopf sichert die Verbindung des Bolzens mit der Führungsschiene im Fall einer Zerstörung des Gleitstückes 4. Unter dem Kopf weist der Bolzen einen Schaftabschnitt 2b von schmalerem Durchmesser auf, der in der Betriebsstellung bis unter die Unterseite der Führungsschiene reicht. Die Weite der entsprechenden Bereiche der seitlichen Öffnung des Gleitstückes 4 ist auf die entsprechenden Bereiche (Abschnitte) des Bolzens 2 abgestimmt.

Von besonderem Vorteil ist, dass im Bereich für den Schaftabschnitt 2b die seitliche Einführöffnung durch zwei über Schlitze 7 vom Körper des Gleitstückes 4 bereichsweise getrennte armförmige Flügelabschnitte 6a und 6b begrenzt ist.

Aus Figur 2 und 5 ist ersichtlich, dass die Breite der von ihnen begrenzten Öffnung kleiner als der Durchmesser des Schafts 2b ist. Da die Flügelabschnitte elastisch ausweichen können, besteht keine Schwierigkeit, den Gelenkbolzen durch die seitliche Öffnung des Gleitstückes in seine zentrale Sitzstellung einzuführen, in der die Flügelabschnitte 6a und 6b den Schaft 2b um deutlich mehr als insbesondere den halben Umfang eng umschließen und sichern. Dabei kann die Innenfläche der Flügelabschnitte bedarfsweise nach unten sich konisch erweiternd ausgebildet sein, um bei Kippflügeln ein Verkanten des Gleitstückes durch den schräg gestellten Bolzen zu verhindern.

Nach der Montage der aus nur zwei Teilen bestehenden Gleiteinheit aus Bolzen 2 und Gleitstück 4 kann diese Einheit vom offenen Ende her in die Führungsschiene 1 eingeführt und erst dann der Bolzen mit dem Ende des Ausstellarmes 3 verbunden werden.

Dazu weist der aus der Schiene heraus ragende Abschnitt des Gelenkbolzens 2 zunächst eine Schulter 2c zur Auflage auf der Oberseite des Ausstellarmes 8 und unter der Schulter einen zylindrischen Kupplungsabschnitt 2d mit einer Sicherungsnut 2e auf. Der Kupplungsabschnitt 2d wird von oben her in die Aufnahme 8a bis zur Auflage der Schulter 2c eingeschoben und mit Hilfe eines in die Nut 2e eingreifenden Federelementes 9 gesichert.

Auf Grund der wenigen, sehr genau auf einander abstimmbaren Teile ist ein nahezu spielfreies Gleiten ohne beispielsweise Klappergeräusche sichergestellt. Auch ist die Gleitführung ohne besondere Fähigkeiten schnell und einfach zu montieren.

## Patentansprüche

1. **Gleitführung** für einen Ausstellarm (3,8) eines Flügels als Schiebe- oder Abstellschiebeflügel eines Fensters oder einer Tür, wobei am Flügel zumindest ein Ausstellarm (3,8) angelenkt ist, um an seinem freien Ende einen Gelenkbolzen (2) aufzunehmen, und wobei die Gleitführung den Gelenkbolzen (2) beinhaltet, der von unten durch einen Spalt oder in eine Längsnut (1a) einer am Blendrahmen befestigbaren Führungsschiene (1) zu ragen vermag und dort mit einem in einem Innenkanal der Führungsschiene (1) frei gleitend verschieblichen - Gleitstück (4) verbindbar ist,
wobei das Gleitstück (4) an einer seiner Längsseiten eine Öffnung aufweist, die so bemessen und gestaltet ist, dass ein Kopfbereich (2a) des Gelenkbolzens (2) in diese Öffnung seitlich einführbar ist, bevor das Gleitstück (4) mit dem eingeführten Gelenkbolzen in den Innenkanal der Führungsschiene (1) einführbar ist oder eingeführt wird.

2. Gleitführung nach Anspruch 1, wobei an einer Oberseite des Flügels ein oder mehrere Ausstellarme (3,8) gelenkig anbringbar oder anlenkbar sind.

3. Gleitführung nach Anspruch 1 oder 2, bei der das Gleitstück (4) als einteiliges Kunststoffspritzteil ausgebildet und mit seiner Außenkontur nahezu oder im Wesentlichen spielfrei an eine Innenkontur der Führungsschiene (1) angepasst ist.

4. Gleitführung nach Anspruch 1 und 3, bei der Wandbereiche (6a,6b) des Gleitstückes (4), welche einen schmalen Bereich der seitlichen Öffnung des Gleitstückes (4) begrenzen, als flügelartige und begrenzt federnd nachgiebige Lappen ausgebildet sind, eine Öffnungsweite kleiner als der Durchmesser eines Schaftabschnittes (2b) des Gelenkbolzens (2) begrenzen und diesen Schaftabschnitt (2b) in der Eingriffsstellung des Gelenkbolzens (2) im Gleitstück (4) - um mehr als 180° des Umfangs des Gelenkbolzens (2) eng umfassen.

5. Gleitführung nach einem der voranstehenden Ansprüche, wobei der Gelenkbolzen (2) einen unteren Schaftabschnitt aufweist, der in der Eingriffstellung des Gelenkbolzens (2) im Gleitstück (4) unterhalb und außerhalb der Führungsschiene (1) liegt und einen Kragen (2c) besitzt, zum Aufliegen auf dem Ende des Ausstellarmes (8) im Bereich einer Kupplungsöffnung (8a), und unterhalb des Kragens einen in diese Kupplungsöffnung eingreifenden Abschnitt (2d) mit einer Umfangsnut (2e) aufweist, in die nach der Montage ein Sicherungselement, vorzugsweise in Form einer Sperrfeder (9), einsetzbar ist.

6. Gleitführung nach einem der voranstehenden Ansprüche, wobei die einen Schaftabschnitt (2b) des Gelenkbolzens (2) haltende Aufnahme im Gleitstück (4) eine zur Unterseite des Gleitstückes (4) hin konisch erweiterte Form aufweist, um bei einer durch Kippen des Flügels bedingten Neigung des Gelenkbolzens (2) das Gleitstück vor einem Verkanten in der Führungsschiene (1) zu bewahren.

7. Gleitführung nach einem der voranstehenden Ansprüche, wobei für - zur Rauminnenseite sichtbare - Beschlagteile, insbesondere für eine Kupplungsstelle zwischen Ausstellarm (3,8) und Gleitstück (4) eine Abdeckung (10) vorgesehen ist.

8. Gleitführung nach einem der voranstehenden Ansprüche, wobei der Gelenkbolzen (2) als ein Stufenbolzen ausgebildet ist, mit einem Kopfteil (2a), dessen Durchmesser größer als die Breite der Längsnut (1a) der Führungsschiene bemessen ist, und unter dem Kopfteil einen Schaftabschnitt (2b) von geringerem Durchmesser aufweist; und das Gleitstück (4) auf einer Längsseite eine Einführöffnung mit einer an unterschiedliche Durchmesser der Gelenkbolzen-Abschnitte angepassten Öffnungsweite zum seitlichen Einführen des Gelenkbolzens (2) in seine Eingriffsstellung innerhalb des Gleitstückes vor einem gemeinsamen Einführen in den Innenkanal (1 a) der Führungsschiene (1) aufweist.

## Claims

1. Sliding guide for an extension arm (3, 8) of a sash/leaf in the form of a sliding sash/leaf or tilt- and-slide sash/leaf of a window or of a door, wherein at least one extension arm (3, 8) is articulated on the sash/leaf in order to receive a hinge bolt (2) at its free end, and wherein the sliding guide contains the hinge bolt (2) which is able to project from below through a gap or into a longitudinal groove (1a) of a guide rail (1) which can be fastened to the outer frame, which hinge bolt can be connected there to a sliding piece (4) which is displaceable in a freely sliding manner in an inner channel of the guide rail (1), wherein the sliding piece (4) has an opening at one of its longitudinal sides which is dimensioned and designed such that a head region (2a) of the hinge bolt (2) can be laterally inserted into this opening before the sliding piece (4) together with the inserted hinge bolt can be or is inserted into the inner channel of the guide rail (1).

2. Sliding guide according to Claim 1, wherein one or more extension arms (3, 8) can be hinge-mounted or articulated on an upper side of the sash/leaf.

3. Sliding guide according to Claim 1 or 2, in which the sliding piece (4) is formed as a one-part plastic injection moulding and has its outer contour adapted in a virtually or substantially play-free manner to an inner contour of the guide rail (1).

4. Sliding guide according to Claims 1 and 3, in which wall regions (6a, 6b) of the sliding piece (4), which delimit a narrow region of the lateral opening of the sliding piece (4), are designed as wing-like, flexible tabs with limited resilient action, which delimit an opening width smaller than the diameter of a shaft portion (2b) of the hinge bolt (2) and tightly enclose this shaft portion (2b) - in the engagement position of the hinge bolt (2) in the sliding piece (4) - by more than 180° of the circumference of the hinge bolt (2).

5. Sliding guide according to one of the preceding claims, wherein the hinge bolt (2) has a lower shaft portion which, in the engagement position of the hinge bolt (2) in the sliding piece (4), is situated below and outside the guide rail (1) and possesses a collar (2c) for resting on the end of the extension arm (8) in the region of a coupling opening (8a), and has, below the collar, a portion (2d) which engages in this coupling opening and which has a circumferential groove (2e) into which a securing element, preferably in the form of a retaining spring (9), can be inserted after the mounting operation.

6. Sliding guide according to one of the preceding claims, wherein the receptacle in the sliding piece (4) that holds a shaft portion (2b) of the hinge bolt (2) has a shape which is conically widened towards the underside of the sliding piece (4) in order to prevent the sliding piece from jamming in the guide rail (1) upon an inclination of the hinge bolt (2) caused by tilting the sash/leaf.

7. Sliding guide according to one of the preceding claims, wherein a covering (10) is provided for fitting parts - visible to the room interior -, in particular for a coupling point between extension arm (3, 8) and sliding piece (4).

8. Sliding guide according to one of the preceding claims, wherein the hinge bolt (2) is designed as a stepped bolt, having a head part (2a) whose diameter is designed to be greater than the width of the longitudinal groove (1a) of the guide rail, and, below the head part, a shaft portion (2b) of smaller diameter; and the sliding piece (4) has, on a longitudinal side, an insertion opening having an opening width which is adapted to different diameters of the hinge bolt portions and is intended for laterally inserting the hinge bolt (2) in its engagement position within the sliding piece before joint insertion into the inner channel (1a) of the guide rail (1).

## Revendications

1. Guidage coulissant pour un bras de projection (3, 8) d'un battant de coulissant ou à débattement d'une fenêtre ou d'une porte, le battant étant articulé à au moins un bras de projection (3, 8) pour recevoir à son extrémité libre un goujon d'articulation (2) et le rail de guidage reçoit le goujon d'articulation (2) qui peut venir en saillie par en dessous à travers un intervalle ou une rainure longitudinale (1a) du rail de guidage (1) fixé au dormant et y être relié à un coulisseau (4) coulissant librement dans le canal intérieur du rail de guidage (1),
- le coulisseau (4) ayant, sur l'un de ses grands côtés, une ouverture dimensionnée et formée pour permettre l'introduction latérale dans cette ouverture de la région de tête (2a) du goujon d'articulation (2) avant que le coulisseau (4) avec le goujon d'articulation engagé puisse être introduit ou soit introduit dans le canal intérieur du rail de guidage (1).

2. Guidage coulissant selon la revendication 1 dans lequel le côté supérieur du battant reçoit ou peut recevoir de manière articulée un ou plusieurs bras de projection (3, 8).

3. Guidage coulissant selon la revendication 1 ou 2 dans lequel le coulisseau (4) est une pièce injectée en matière plastique en une seule partie et ayant un contour extérieur adapté au contour intérieur du rail de guidage (1) pratiquement sans jeu ou essentiellement sans jeu.

4. Guidage coulissant selon les revendications 1 et 3 dans lequel, des régions de paroi (6a, 6b) du coulisseau (4) qui délimitent une région étroite de l'ouverture latérale du coulisseau (4) sont sous la forme de languettes souples à élasticité limitée, en forme d'ailettes, délimitant une largeur d'ouverture inférieure au diamètre du segment de tige (2b) du goujon d'articulation (2) et entourant étroitement ce segment de tige (2b) (en position du goujon d'articulation (2) engagé dans le coulisseau (4)) sur plus de 180° de la périphérie du goujon d'articulation (2).

5. Guidage coulissant selon l'une des revendications précédentes dans lequel le goujon d'articulation (2) a un segment inférieur de tige qui, en position du goujon d'articulation (2) engagé dans le coulisseau (4), se situe en dessous et à l'extérieur du rail de guidage (1) et qui a une collerette (2c) pour s'appuyer sur l'extrémité du bras de débattement (8) dans la région de l'ouverture de couplage (8a) et en dessous de la collerette, un segment (2d) pénétrant dans cette ouverture de couplage avec une rainure périphérique (2e) qui, après le montage, reçoit un élément de fixation, de préférence sous la forme de languette de verrouillage (9).

6. Guidage coulissant selon l'une des revendications précédentes dans lequel le logement qui retient le segment de tige (2b) du goujon d'articulation (2), a dans le coulisseau (4), une forme élargie de manière conique vers le côté inférieur du coulisseau (4) pour qu'en cas d'inclinaison du goujon d'articulation (2) résultant du basculement du battant, le coulisseau ne risque pas de se gripper dans le rail de guidage (1).

7. Guidage coulissant selon l'une des revendications précédentes dans lequel il est prévu une couverture (10) pour les parties de ferrure visibles du côté intérieur du volume, en particulier pour le point de couplage entre le bras de projection (3, 8) et le coulisseau (4).

8. Guidage coulissant selon l'une des revendications précédentes dans lequel le goujon d'articulation (2) est réalisé comme un goujon étagé avec une partie de tête (2a) dont le diamètre est supérieur à la largeur de la rainure longitudinale (1a) du rail de guidage et sous la partie de tête, il comporte un segment de tige (2b) de diamètre plus faible, le coulisseau (4) comportant sur son grand côté, une ouverture d'introduction ayant une largeur d'ouverture adaptée à différents diamètres de segments de goujon d'articulation pour introduire latéralement le goujon d'articulation (2) dans sa position de prise à l'intérieur du coulisseau avant l'introduction commune dans le canal intérieur (1a) du rail de guidage (1).
